# EUROPÄISCHE PATENTSCHRIFT

(11) **EP 2 041 420 B1**
(45) Veröffentlichungstag und Bekanntmachung des Hinweises auf die Patenterteilung: **27.04.2011**
(21) Anmeldenummer: 07787581.3
(22) Anmeldetag: 16.07.2007
(51) Int. Cl.: F02M 35/10, F02M 35/104

(54) **ANSAUGEINRICHTUNG FÜR EINE BRENNKRAFTMASCHINE**
INTAKE DEVICE FOR AN INTERNAL COMBUSTION ENGINE
DISPOSITIF D'ASPIRATION POUR UN MOTEUR À COMBUSTION INTERNE

(30) Priorität: 14.07.2006 DE 202006011027 U
(43) Veröffentlichungstag der Anmeldung: 01.04.2009
(73) Patentinhaber: Mann + Hummel GmbH, 71638 Ludwigsburg (DE)
(72) Erfinder: MADEIRA, Pedro Miguel Pereira, 71679 Asperg (DE)
(86) Internationale Anmeldenummer: PCT/EP2007/057314
(87) Internationale Veröffentlichungsnummer: WO 2008/006910

(56) Entgegenhaltungen:
- EP-A1- 0 005 933
- WO-A-2006/009911
- DE-A1- 19 944 855
- FR-A1- 2 494 343
- FR-E- 73 049
- US-A1- 2005 016 487

## Beschreibung

### Technisches Gebiet

Die Erfindung bezieht sich auf eine Ansaugeinrichtung für eine Brennkraftmaschine nach dem Oberbegriff des Anspruches 1.

### Stand der Technik

Eine derartige, aus der DE 199 44 855 A1 bekannte Ansaugeinrichtung besteht aus einer Mehrzahl untereinander verbundener Kunststoff-Gehäuseteile, über die der herangeführte Verbrennungsluftstrom den Zylindern der Brennkraftmaschine zuzuführen ist. Die Kunststoff-Gehäuseteile definieren die Ansaugkanäle pro Zylinder. Jedes Gehäuseteil umfasst abschnittsweise die Wandungen mehrerer Ansaugkanäle, die mit korrespondierenden Wandabschnitten eines zweiten Gehäuseteils zusammenzusetzen sind. Im montierten Zustand liegen die zu verbindenden Gehäuseteile mit flanschartig erweiterten Schweißflächen aneinander und sind mittels Reibschweißens miteinander verbunden. Bei der Montage der Ansaugeinrichtung an der Brennkraftmaschine ist darauf zu achten, dass das Eigengewicht der Ansaugeinrichtung und die im laufenden Betrieb auftretenden dynamischen Kräfte nicht zu einer Schädigung eines Kunststoff-Gehäuseteils führen.
Aus der EP 0 005 933 A1 ist eine Ansaugeinrichtung für eine Brennkraftmaschine bekannt mit drei aneinanderliegenden Gehäuseteilen, bei denen am ersten Gehäuseteil ein Zapfen angeordnet ist, der durch eine korrespondierende Ausnehmung in zweiten Gehäuseteil hindurch geführt ist. In der US 2005/016487 A1 ist eine mehrteilige Ansaugeinrichtung gezeigt, die einen Unterdruckspreicher aufweist, der aus mehreren Halbschalen der Ansaugeinrichtung gebildet ist.
Die FR 2 494 343 A1 zeigt eine Ansaugeinrichtung aus Metall für eine Brennkraftmaschine mit einem Zusatzvolumen in einer Kammer, die durch eine Gehäusehälfte eines Luftverteilers gebildet wird und von einem oben aufliegenden Deckel verschlossen ist.
Der FR 73 049 E ist ein Luftverteiler aus Metall für eine Brennkraftmaschine zu entnehmen, bei dem ein Luftfiltergehäuse unmittelbar auf den Luftverteiler geschraubt und mit diesem mittels Luftdruchlässen am Gehäuse verbunden ist.

### Offenbarung der Erfindung

Der Erfindung liegt die Aufgabe zugrunde, eine Ansaugeinrichtung für eine Brennkraftmaschine, die zumindest zwei aneinander liegende Kunststoff-Gehäuseteile aufweist, mit hoher Standfestigkeit und Betriebssicherheit auszuführen.

Diese Aufgabe wird erfindungsgemäß mit den Merkmalen des Anspruches 1 gelöst. Die Unteransprüche geben zweckmäßige Weiterbildungen an.

Die erfindungsgemäße Ansaugeinrichtung weist zumindest zwei aneinander liegende Kunststoff-Gehäuseteile auf, wobei am ersten Kunststoff-Gehäuseteil ein Abstützzapfen angeordnet ist, der durch eine korrespondierende Ausnehmung im zweiten Kunststoff-Gehäuseteil hindurchgeführt ist. Dieser Abstützzapfen ist in der Lage, zusätzliche Abstützkräfte aufzunehmen bzw. abzuleiten, wodurch die punktuelle Belastung auf mehrere Stützstellen verteilt werden kann, so dass die an einer Abstützstelle wirkende Belastung geringer wird. Zugleich wird eine kompakte Bauform erreicht, da der Abstützzapfen zentral angeordnet werden kann, so dass es nicht erforderlich ist, den Abstützzapfen seitlich überstehend zu platzieren, was zu einer größeren Außenkontur führen würde. Aufgrund der zentralen Anordnung des Abstützzapfens an dem Kunststoff-Gehäuseteil wird eine gleichmäßige Kraftverteilung in den Wandungen dieses Gehäuseteils erreicht.

Ein weiterer Vorteil dieser Ausführung liegt darin, dass die Abstützung über den Abstützzapfen am ersten Kunststoff-Gehäuseteil unabhängig vom zweiten Kunststoff-Gehäuseteil ausgeführt werden kann, da das zweite Gehäuseteil nicht unmittelbar an der Abstützung über den Zapfen beteiligt ist. Da der Zapfen durch die Ausnehmung im zweiten Gehäuseteil hindurchgeführt ist, wirken an dem zweiten Gehäuseteil unmittelbar keine Abstützkräfte. Dies ermöglicht es, entweder unterschiedlich aufgebaute zweite Gehäuseteile einzusetzen oder gegebenenfalls auf das zweite Gehäuseteil auch ganz zu verzichten, ohne konstruktive Änderungen am ersten Gehäuseteil durchführen zu müssen. Die hierdurch erzielte Verwendung von Gleichteilen hilft Kosten zu reduzieren.

Gemäß einer zweckmäßigen Ausführung ist vorgesehen, dass der am ersten Kunststoff-Gehäuseteil angeordnete Abstützzapfen einen Auflageabsatz aufweist, der sich insbesondere entlang der Verbindung des Zapfens zur Wandung des Gehäuseteiles erstreckt und in Montageposition an einer korrespondierenden Auflageschulter anliegt, die die Ausnehmung im zweiten Kunststoff-Gehäuseteil begrenzt. Auflageschulter und Auflageabsatz können als Schweißflächen dienen, um in diesem Bereich die beiden Kunststoff-Gehäuseteile miteinander zu verschweißen, beispielsweise im Wege des Reibschweißens, wodurch der zwischen den beiden Kunststoff-Gehäuseteilen eingeschlossene Innenraum im Bereich des Abstützzapfens druckdicht abgeschlossen ist. Diese Ausführung eignet sich in besonderer Weise für einen Einsatz des zweiten Gehäuseteils als Unterdruckspeicher. In diesem Fall sind die beiden Gehäuseteile zweckmäßig auch entlang ihres Umfanges miteinander druckdicht verbunden, insbesondere verschweißt bzw. reibverschweißt, um den Innenraum des Unterdruckspeichers nach allen Seiten druckdicht abzuschließen.

Der Unterdruckspeicher weist erfindungsgemäß zwei Speicherabschnitte unterschiedlicher Tiefe auf, die miteinander strömungsverbunden sind, wobei die Ausnehmung für den Abstützzapfen in den flacheren Speicherabschnitt eingebracht ist. Der tiefere Speicherabschnitt weist ein größeres Volumen auf, der flachere Speicherabschnitt erlaubt den Einsatz kürzer ausgeführter Abstützzapfen.

### Kurze Beschreibung der Zeichnungen

Weitere Vorteile und zweckmäßige Ausführungen sind den weiteren Ansprüchen, der Figurenbeschreibung und den Zeichnungen zu entnehmen. Es zeigen:

Fig. 1 eine perspektivische Ansicht von unten auf eine Ansaugeinrichtung für eine Brennkraftmaschine, mit einem als Saugmodul ausgeführten ersten Kunststoff-Gehäuseteil, in das die Ansaugkanäle für die Heranführung der Verbrennungsluft zu den Zylindern eingebracht sind,

Fig. 2 eine Fig. 1 entsprechende Darstellung, jedoch mit einem zusätzlichen, zweiten Kunststoff-Gehäusetell, das als Unterdruckspeicher ausgeführt ist und das auf das erste Kunststoff-Gehäuseteil aufgesetzt ist, wobei ein Abstützzapfen am ersten Gehäuseteil durch eine Ausnehmung im zweiten Gehäuseteil hindurchragt,

Fig. 3 das erste und das zweite Gehäuseteil in isolierter Darstellung in perspektivischer Ansicht,

Fig. 4 das als Saugmodul ausgeführte erste Gehäuseteil in Einzeldarstellung,

Fig. 5 das als Unterdruckspeicher ausgeführte zweite Gehäuseteil in Einzeldarstellung,

Fig. 6 eine Innenansicht des Unterdruckspeichers,

Fig. 7 einen Schnitt gemäß Schnittlinie A-A der in Fig. 2 dargestellten Einrichtung,

Fig. 8 einen Schnitt gemäß Schnittlinie A-A der in Fig. 2 dargestellten Einrichtung in einer weiteren Ausführung,

Fig. 9 einen Schnitt gemäß Schnittlinie A-A der in Fig. 2 dargestellten Einrichtung in noch einer weiteren Ausführung.

In den Figuren sind gleiche Bauteile mit gleichen Bezugszeichen versehen.

### Ausführungsform(en) der Erfindung

In Fig. 1 ist eine Luftansaugeinrichtung 1 für eine Brennkraftmaschine dargestellt, die aus mehreren Kunststoff-Gehäuseteilen zusammengesetzt ist, in denen Luftansaugkanäle 5 für die Zufuhr von Verbrennungsluft hin zu den Zylindern der Brennkraftmaschine ausgebildet sind. Zu erkennen ist in Fig. 1 ein erstes Kunststoff-Gehäuseteil 2, das die untere Mittelschale eines Saugmoduls bildet, in welchem die Ansaugkanäle 5 verlaufen. Auf der Außenseite, etwa in der Mitte des Kunststoff-Gehäuseteils 2, ist ein Abstützzapfen 3 angeformt, der über die Außenseite übersteht. Den Abstützzapfen 3 umgibt ein ebenfalls einstückig mit der Wandung des Gehäuses ausgebildeter, ringförmiger Auflageabsatz 4. Dieser Auflageabsatz 4 erhebt sich geringfügig über die Außenfläche des ersten Kunststoff-Gehäuseteils 2. Das Gehäuseteil 2 weist einen umlaufenden, flanschartigen Randbereich 6 auf, über den das Gehäuseteil 2 mit einem weiteren, darüber liegenden Kunststoff-Gehäuseteil 7, das die obere Mittelschale des Saugmoduls bildet, verbunden, insbesondere reibverschweißt ist. Die Ansaugkanäle 5 werden von den Gehäuseteilen 2 und 7 begrenzt.

Der Abstützzapfen 3 an der Außenseite des ersten Kunststoff-Gehäuseteiles 2 ermöglicht eine zusätzliche Abstützung dieses Gehäuseteiles an einem weiteren Fahrzeugbauteil. Hierdurch werden die Halte- und Stützkräfte, die auf die Ansaugeinrichtung 1 wirken bzw. von dieser ausgehen, gleichmäßiger verteilt, was zu einer geringeren, lokalen Belastung der aus Kunststoff bestehenden Gehäusewandungen führt.

In Fig. 2 ist die Ansaugeinrichtung 1 mit einem zusätzlichen Kunststoff-Gehäuseteil 8 dargestellt, welches einen Unterdruckspeicher bildet. Der Unterdruckspeicher ist Teil eines Unterdruckstellers zur Einstellung von Klappen in den Ansaugkanälen, wobei die Klappen an einer Stellwelle gehalten sind. Das Kunststoff-Gehäuseteil 8 ist auf die Außenseite des ersten Kunststoff-Gehäuseteils 2 angeflanscht und insbesondere über eine umlaufende Randschulter 9, welche Bestandteil des Gehäuseteils 8 ist, mit dem ersten Kunststoff-Gehäuseteil reibverschweißt. Zweckmäßig weisen beide Gehäuseteile 2 und 8 etwa die gleiche Grundfläche auf, so dass das erste Kunststoff-Gehäuseteil 2 von dem zweiten Gehäuseteil 8 vollständig umgriffen ist.

In das zweite Kunststoff-Gehäuseteil 8 ist eine Ausnehmung 10 eingebracht, die mit dem Abstützzapfen 3 am ersten Kunststoff-Gehäuseteil 2 korrespondiert. In der Montageposition gemäß Fig. 2 ragt der Abstützzapfen 3 durch die Ausnehmung 10 hindurch und überragt auch die Außenseite des zweiten Kunststoff-Gehäuseteiles 8.

Das als Unterdruckspeicher ausgeführte zweite Kunststoff-Gehäuseteil 8 ist zweiteilig ausgebildet und umfasst einen tiefen Speicherabschnitt 11 und einen daran anschließenden, strömungsverbundenen flachen Speicherabschnitt 12. Die Ausnehmung 10 ist in den flachen Speicherabschnitt 12 eingebracht, in unmittelbarer Nähe zu einer den tiefen Speicherabschnitt 11 begrenzenden Wandung.

Wie den folgenden Fig. 3 bis 5 zu entnehmen, ist die Ausnehmung 10 im zweiten Kunststoff-Gehäuseteil 8 von einer ringförmigen Erhebung 13 eingefasst, die sich über die Oberfläche des flachen Speicherabschnittes 12 erhebt. Es kann zweckmäßig sein, die Höhe dieser Erhebung auf den durch die Ausnehmung 10 hindurchragenden Abstützzapfen 3 anzupassen, so dass die Stirnseite des Abstützzapfens und die Stirnseite der Erhebung 13 auf gleicher Höhe liegen, was dazu führt, dass sich beide Bauteile gemeinsam an einem Drittbauteil abstützen können, so dass die Abstützkräfte sowohl auf das erste Kunststoff-Gehäuseteil 2 als auf das zweite Kunststoff-Gehäuseteil 8 wirken.

In Fig. 6 ist der Innenraum des als Unterdruckspeicher ausgebildeten zweiten Gehäuseteiles 8 dargestellt. Wie zu erkennen, ist die Ausnehmung 10 von einer Auflageschulter 14 eingefasst, die auf der Innenseite der Wandung des Kunststoff-Gehäuseteiles 8 angeformt ist. Diese Auflageschulter 14 dient im montierten Zustand zur Auflage des korrespondierenden Auflageabsatzes 4 auf der Außenseite des ersten Kunststoff-Gehäuseteiles 2 (Fig. 4); die Auflageschulter 14 und der Auflageabsatz 4 können hierbei Schweißflächen bilden, über die die beiden Bauteile reibverschweißt werden.

Zweckmäßig sind sind alle Kunststoff-Bauteile der Ansaugeinrichtung im Spritzgießverfahren hergestellt.

Fig. 7 stellt einen Schnitt gemäß Schnittlinie A-A aus Fig. 2 durch die Ansaugeinrichtung 1 einschließlich dem Kunststoff-Gehäuseteil 8 dar, das Bestandteil des Unterdruckspeichers ist. Zur druckdichten Abdichtung zwischen den Gehäuseteilen 2 und 8 ist ein als Dichtring ausgeführtes Dichtungselement 15 zwischen den Gehäuseteilen angeordnet, wobei der Dichtring 15 um den Abstützzapfen 3 gelegt ist. Zur radialen und axialen Abstützung sind an den Gehäuseteilen 2 und 8 spiegelbildlich angeordnete, sich jeweils über Eck erstreckende Absätze angeformt, die gemeinsam einen Aufnahmeraum zum Einsetzen des Dichtringes 15 bilden. Auf diese Weise kann der Dichtring 15 sowohl in Achsrichtung als auch in Radialrichtung Dichtkräfte übertragen.

Die Kunststoff-Gehäuseteile 2 und 8 sind über eine Bolzenvorrichtung 16 miteinander verbunden. Die Bolzenvorrichtung 16 umfasst einen Bolzen 19, der in eine an die Form des Bolzens angepasste, leicht konisch zulaufende Ausnehmung 17 im Gehäuseteil 2 sowie in eine mit der Ausnehmung 17 fluchtende Bohrung 18 im Gehäuseteil 8 einzuführen ist. Die Bolzenvorrichtung 16 weist einen größeren radialen Abstand zum Abstützzapfen 3 auf als der Dichtring 15.

Auch im Ausführungsbeispiel nach Fig. 8 erfolgt die Verbindung zwischen den Kunststoff-Gehäuseteilen 2 und 8 mithilfe einer Bolzenvorrichtung 16, die baugleich mit derjenigen aus Fig. 7 ist. Ein Unterschied besteht in der Ausführung der Abdichtung zwischen den Gehäuseteilen 2 und 8, da gemäß Fig. 8 das Dichtungselement 15 als axial wirkendes und in Achsrichtung Dichtkräfte übertragendes Dichtungselement ausgeführt ist. Dieses ist zwar ebenfalls als Dichtring ausgebildet, der um den Abstützzapfen 3 gelegt ist, das Dichtungselement 15 weist aber einen rechteckförmigen Querschnitt auf, wohingegen das Dichtungselement im Ausführungsbeispiel nach Fig. 7 einen runden Querschnitt besitzt. Des Weiteren ist in Fig. 8 das Dichtungselement 15 in eine Ringnut am ersten Kunststoffgehäuseteil 2 eingesetzt, die von zwei radial beabstandeten Wandungen des Gehäuseteils 2 begrenzt und auf der dem Gehäuseteil 8 zugewandten Seite offen ausgebildet ist.

Alternativ zu einer Bolzenverbindung kommt in den Ausführungsbeispielen gemäß den Figuren 7 und 8 auch eine Schraubenverbindung oder eine Schnappverbindung zwischen den Gehäuseteilen 2 und 8 in Betracht.

Im Ausführungsbeispiel nach Fig. 9 sind die Gehäuseteile 2 und 8 miteinander verleimt, was den Vorteil aufweist, dass zusätzlich zu einer Kraft übertragenden Verbindung auch eine druckdichte Verbindung zwischen den Gehäuseteilen realisiert wird, so dass auf ein zusätzliches Dichtungselement grundsätzlich verzichtet werden kann. Die Verbindung erfolgt in der Weise, dass eine ringförmig den Abstützzapfen 3 umgreifende Erhebung 20 am zweiten Gehäuseteil 8 mit dreieckförmigem Querschnitt in eine komplementär ausgebildete Ringnut am ersten Gehäuseteil 2 formschlüssig eingreift. Wird die Erhebung 20 bzw. die Ringnut mit Leim versehen, erhält man sowohl in Achsrichtung als auch in Radialrichtung eine feste und druckdichte Verbindung.

## Patentansprüche

1. Ansaugeinrichtung für eine Brennkraftmaschine, mit mindestens zwei aneinander liegenden Kunststoff-Gehäuseteilen (2, 8), wobei am ersten Kunststoff-Gehäuseteil (2) ein Abstützzapfen (3) angeordnet ist, der durch eine korrespondierende Ausnehmung (10) im zweiten Kunststoff-Gehäuseteil (8) hindurch geführt ist, wobei das zweite Kunststoffgehäuseteil (8) in das die Ausnehmung (10) für den Abstützzapfen (3) eingebracht ist einen Unterdruckspeicher bildet, **dadurch gekennzeichnet, dass** der Unterdruckspeicher zwei Speicherabschnitte (11, 12) unterschiedlicher Tiefe aufweist, wobei in den flacheren Speicherabschnitt (12) die Ausnehmung (10) für den Abstützzapfen (3) eingebracht ist.

2. Ansaugeinrichtung nach Anspruch 1, **dadurch gekennzeichnet, dass** der am ersten Kunststoff-Gehäuseteil (2) angeordnete Abstützzapfen (3) einen Auflageabsatz (4) aufweist, der an einer korrespondierenden Auflageschulter (14) anliegt, die die Ausnehmung (10) im zweiten Kunststoff-Gehäuseteil (8) begrenzt

3. Ansaugeinrichtung nach Anspruch 1 oder 2, **dadurch gekennzeichnet, dass** die beiden Kunststoff-Gehäuseteile (2, 8) miteinander verschweißt, insbesondere reibverschweißt sind.

4. Ansaugeinrichtung nach Anspruch 2 und 3, **dadurch gekennzeichnet, dass** die beiden Kunststoff-Gehäuseteile (2, 8) entlang ihres Umfanges und entlang der die Ausnehmung (10) begrenzenden Auflageschulter (14) miteinander verschweißt sind.

5. Ansaugeinrichtung nach einem der Ansprüche 1 bis 4, **dadurch gekennzeichnet, dass** die Außenseite des ersten Kunststoff-Gehäuseteils (2) vollständig vom zweiten Kunststoff-Gehäuseteil (8) übergriffen ist.

6. Ansaugeinrichtung nach einem der Ansprüche 1 bis 5, **dadurch gekennzeichnet, dass** zwischen dem ersten Kunststoff-Gehäuseteil (2) und dem zweiten Kunststoff-Gehäuseteil (8) ein benachbart zum Abstützzapfen (3) angeordnetes Dichtungselement (15) angeordnet ist.

7. Ansaugeinrichtung nach einem der Ansprüche 1 bis 6, **dadurch gekennzeichnet, dass** erstes Kunststoff-Gehäuseteil (2) und zweites Kunststoff-Gehäuseteil (8) miteinander verleimt sind.

8. Ansaugeinrichtung nach einem der Ansprüche 1 bis 7, **dadurch gekennzeichnet, dass** erstes Kunststoff-Gehäuseteil (2) und zweites Kunststoff-Gehäuseteil (8) über eine Bolzenvorrichtung (16) miteinander verbunden sind.

## Claims

1. Intake device for an internal combustion engine, with at least two plastic housing portions (2, 8) abutting one another, a supporting pin (3) which is guided through a corresponding recess (10) in the second plastic housing portion (8) being disposed at the first plastic housing portion (2), the second plastic housing portion (8), into which the recess (10) for the supporting pin (3) is inserted, forming a vacuum tank, **characterized in that** the vacuum tank features two tank sections (11, 12) of different depth, the recess (10) for the supporting pin (3) being introduced into the shallower tank section (12).

2. Intake device according to claim 1, **characterized in that** the supporting pin (3) disposed at the first plastic housing portion (2) features a supporting section (4) which abuts a corresponding supporting shoulder (14) which delimits the recess (10) in the second plastic housing portion (8).

3. Intake device according to claim 1 or 2, **characterized in that** both plastic housing portions (2, 8) are welded with each other, in particular friction welded.

4. Intake device according to claim 2 and 3, **characterized in that** both plastic housing portions (2, 8) are welded with each other along their circumference and along the supporting shoulder (14) that delimits the recess (10).

5. Intake device according to one of the claims 1 to 4, **characterized in that** the exterior side of the first plastic housing portion (2) is completely overlapped by the second plastic housing portion (8).

6. Intake device according to one of the claims 1 to 5, **characterized in that** a sealing element (15) adjacent to the supporting pin (3) is disposed between the first plastic housing portion (2) and the second plastic housing portion (8).

7. Intake device according to one of the claims 1 to 6, **characterized in that** the first plastic housing portion (2) and the second plastic housing portion (8) are glued together.

8. Intake device according to one of the claims 1 to 7, **characterized in that** the first plastic housing portion (2) and the second plastic housing portion (8) are connected with each other by a bolt device (16).

## Revendications

1. Dispositif d'aspiration pour un moteur à combustion interne avec au moins deux éléments de boîtier en matière plastique (2, 8) juxtaposés, un tourillon d'appui (3) traversant un creux correspondant (10) dans le deuxième élément de boîtier en matière plastique (8) étant disposé sur le premier élément de boîtier en matière plastique (2), le deuxième élément de boîtier en matière plastique (8) dans lequel le creux (10) pour le tourillon d'appui (3) est inséré formant un réservoir de dépression, **caractérisé en ce que** le réservoir de dépression présente deux sections de réservoir (11, 12) de différente profondeur, le creux (10) pour le tourillon d'appui (3) étant introduit dans la section de réservoir (12) moins profonde.

2. Dispositif d'aspiration selon la revendication 1, **caractérisé en ce que** le tourillon d'appui (3) disposé sur le premier élément de boîtier en matière plastique (2) présente un talon de support (4) qui est en contact avec un épaulement de support (14) correspondant limitant le creux (10) dans le deuxième élément de boîtier en matière plastique (8).

3. Dispositif d'aspiration selon la revendication 1 ou 2, **caractérisé en ce que** les deux éléments de boîtier en matière plastique (2, 8) sont soudés l'un à l'autre, notamment soudés par friction.

4. Dispositif d'aspiration selon les revendications 2 et 3, **caractérisé en ce que** les deux éléments de boîtier en matière plastique (2, 8) sont soudés l'un à l'autre le long de leur périmètre et le long de l'épaulement de support (14) limitant le creux (10).

5. Dispositif d'aspiration selon l'une des revendications 1 à 4, **caractérisé en ce que** la face extérieure du premier élément de boîtier en matière plastique (2) est entièrement prise par le deuxième élément de boîtier en matière plastique (8).

6. Dispositif d'aspiration selon l'une des revendications 1 à 5, **caractérisé en ce qu'**un élément d'étanchéité (15) placé à proximité du tourillon d'appui (3) est disposé entre le premier élément de boîtier en matière plastique (2) et le deuxième élément de boîtier en matière plastique (8).

7. Dispositif d'aspiration selon l'une des revendications 1 à 6, **caractérisé en ce que** le premier élément de boîtier en matière plastique (2) et le deuxième élément de boîtier en matière plastique (8) sont collés l'un à l'autre.

8. Dispositif d'aspiration selon l'une des revendications 1 à 7, **caractérisé en ce que** le premier élément de boîtier en matière plastique (2) et le deuxième élément de boîtier en matière plastique (8) sont assemblés l'un à l'autre par un dispositif à goujon (16).
